# EUROPÄISCHE PATENTSCHRIFT

(11) **EP 0 003 727 B1**
(45) Veröffentlichungstag und Bekanntmachung des Hinweises auf die Patenterteilung: **12.05.1982**
(21) Anmeldenummer: 78100911.3
(22) Anmeldetag: 18.09.1978
(51) Int. Cl.: B66F 11/04, B60M 1/28, B61D 15/12

(54) **Schienenverfahrbares Arbeitsgerät**
Rail-guided working apparatus
Appareillage pour travaux déplaçable sur rails

(30) Priorität: 06.02.1978 DE 2804944
(43) Veröffentlichungstag der Anmeldung: 05.09.1979
(73) Patentinhaber: Rheiner Maschinenfabrik Windhoff Akt.-Ges., D-4440 Rheine (DE)
(72) Erfinder: Koch, Helmut, D-4440 Rheine (DE); Elling, Ewald, D-4440 Rheine (DE)
(74) Vertreter: Habbel, Hans-Georg, Dipl.-Ing.

## Beschreibung

Die Erfindung betrifft ein schienenverfahrbares Arbeitsgerät entsprechend dem Oberbegriff des Hauptanspruches.

Eine Vorrichtung dieser Art ist aus dem DE-U-7640229 bekannt. Dieses bekannte Arbeitsgerät schafft für den Benutzer die Möglichkeit, aufgrund des schwenkbaren und hebbaren Auslegers eine Vielzahl von Arbeitsvorgängen ausführen zu können. Darüber hinaus gibt es gewisse Arbeiten, die nur unter Zuhilfenahme mehrerer Personen durchgeführt werden können, so daß zusätzlich ein anderes bekanntes Arbeitsgerät erforderlich war (z. B. entsprechend der FR-PS 2224400), das an seiner Oberseite eine hebbare Arbeitsbühne trägt, die von mehreren Personen betreten werden kann, so daß diese Personen dann die jeweils anfallenden Arbeiten, wie beispielsweise das Aufhängen von Fahrdraht an den den Fahrdraht haltenden hakenartigen Elementen oder die Reparatur an Fahrdrähten vornehmen können.

Da der schwenkbare Arbeitsstand bei der bekannten Einrichtung gemäß dem DE-U-7 640 229 über den gesamten Dachbereich verschwenkbar sein muß, besteht bei dieser Vorrichtung keine Möglichkeit, eine solche Arbeitsbühne gemäß der FR-PS 2 224 400 zusätzlich anzuordnen, ohne daß durch diese zusätzliche Arbeitsbühne der Einsatzbereich des schwenkbaren Auslegers und des daran angeschlossenen Arbeitsstandes eingeschränkt würde.

Der Erfindung liegt die Aufgabe zugrunde, ein schienenverfahrbares Arbeitsgerät mit von einem Ausleger getragenem Arbeitsstand zu schaffen, bei welchem trotz vollständiger Einsatzmöglichkeit des schwenkbaren Auslegers mit Arbeitsstand eine zusätzliche Arbeitsbühne gleichzeitig mit vorgesehen ist, die in der eingefahrenen und ausgefahrenen Lage benutzbar ist und sich innerhalb des Fahrzeugbegrenzungsprofils befindet und die Bewegungsmöglichkeit des ausschwenkbaren Arbeitsstandes nicht beeinträchtigt.

Diese der Erfindung zugrundeliegende Aufgabe wird dadurch gelöst, daß auf dem Dach des Arbeitsgerätes ein Rahmengestell angeordnet ist und seitlich der mittleren Längsachse des Arbeitsgerätes im Bereich des abgesenkten Auslegers zwei Bühnenplattformen vorgesehen sind, die zwischen einer tieferen Ruhe- oder Arbeitsstellung und einer höheren Arbeitsstellung, in der sie gemeinsam eine Arbeitsfläche bilden, durch durch hydraulische oder pneumatische Kolbenzylinderanordnungen betätigte Lenker schwenkbar sind.

Weitere vorteilhafte Ausgestaltungen sind in den Unteransprüchen beschrieben.

Die Erfindung wird nachfolgend anhand eines in der Zeichnung dargestellten Ausführungsbeispieles näher erläutert.

Es zeigt
Fig. 1 ein schienenverfahrbares Arbeitsgerät in schematischer Seitenansicht,
Fig. 2 eine Arbeitsbühne auf dem Arbeitsgerät in schaubildlicher Darstellungsweise und in vergrößerter Darstellung,
Fig.3 eine Draufsicht auf die Einrichtung gemäß Fig. 2 und
Fig.4 eine Frontansicht auf einen Teil eines Arbeitsgerätes, das mit der Arbeitsbühne ausgerüstet ist.

Ein schienenverfahrbares Arbeitsgerät 1 in Form eines Fahrzeuges trägt einen Radsätze 2 aufweisenden Rahmen 3, der in seiner Mitte einen Drehschemel 4 (gestrichelt dargestellt) mit einem Ausleger 5 aufweist, der an seinem Ende in an sich bekannter Weise mit einem Arbeitsstand 6 versehen ist. Der Ausleger 5 liegt im vorderen Teil des Daches des eigentlichen Arbeitsgerätes 1, in dessen Bereich eine Arbeitsbühne 7 vorgesehen ist.

In dem vom Ausleger in der Ruhelage und von der Arbeitsbühne 7 freien Teil des Daches des Arbeitsfahrzeuges 1 ist ein Meßbügel 8 vorgesehen, der in die in Fig. 1 dargestellte Ruhelage und in eine nicht dargestellte Arbeitslage klappbar ist, wobei die Bewegungen des Meßbügels über eine Fernsehkamera 9 kontrollierbar sind, die ihre Werte in das Innere des Arbeitsfahrzeuges 1 abgibt, wo nunmehr entsprechende Kontroll- und Aufzeichnungsgeräte vorgesehen werden können. Die Fernsehkamera ist ebenfalls in vollen Linien in der Ruhelage und gestrichelt in einer Arbeitslage dargestellt.

Die Arbeitsbühne 7 enthält ein Rahmenteil 10, das aus einem umlaufenden, beispielsweise der Form des Daches angepaßten Rechteck besteht, das sich über Stützplatten 11 auf der Dachoberseite so großflächig abstützen kann, daß eine ausreichende Tragfähigkeit erreicht wird. Innerhalb dieses Rahmenteiles 10 und schwenkbar mit entsprechenden Tragelementen mit diesem Rahmenteil verbunden sind Lenker 12 vorgesehen. Die Arbeitsbühne 7 besteht aus zwei anhebbaren Bühnenplattformen 16 und 20, die mit Hilfe der genannten Lenker 12 und weiterer Lenker 14 und 17 anhebbar sind, wobei die Lenker 14 und 17 am Rahmenteil durch ein Gelenk 15 bzw. 18 angelenkt sind. Ein Gelenk 19 verbindet den zweiten Lenker 17 mit der Bühnenplattform 16.

Durch eine entsprechende Bewegung der beiden Lenker 14 und 17 um die Gelenke 15 bzw. 18 kann nunmehr ein Hochschwenken der Bühnenplattform 16 erfolgen, so daß dadurch ein Führen der Bühnenplattform in die F i g. 1 dargestellte Arbeitslage möglich ist.

Das Hochschwenken der Bühnenplattform 16 bzw. der Bühnenplattform 20, die der Bühnenplattform 16 gegenüberliegt, erfolgt über die beiden Stellzylinder-Kolbenanordnungen 21 bzw. 22, wobei die Kolbenstange 23 bzw. 24 der Zylinder jeweils an einem Torsionsstab 25 bzw. 26 angreift, der starr mit den Lenkern 14 verbunden ist. Die Anlenkung der Kolbenstange 24 beispielsweise an dem Torsionsstab 26 erfolgt unter Zwischenschalten einer Winkelscheibe 27, so daß dadurch der erforderliche Hebelarm geschaffen wird. Durch Einziehen der Kolbenstange 23 bzw. 24 sind die Bühnenplattformen in die in Fig. 1 dargestellte Arbeitslage hebbar.

Die Bühnenplattformen 16 und 20 können aus begehbaren Gitterrosten gebildet sein; Zwischenstellungen als Arbeitsstellungen können festgestellt werden. Das Feststellen erfolgt dabei über hydraulische Sicherheitsventile.

Die Torsionsstäbe 25 und 26 tragen zur Verwindungssteifigkeit der gesamten Bühnenkonstruktion bei, wobei zu beachten ist, daß diese Bühnenkonstruktion mit ihrem Rahmenteil 10 den Drehschemel 4 im Bereich, wo er über die Dachoberfläche hinaussteht, umgreift.

Bühnenumrandungen 28 und 29 sind als Parallelogrammgestänge ausgebildet, wobei die einzelnen Vertikalstäbe, beispielsweise der Vertikalstab 30, über ein Gelenk 31, ein Gelenk 32 und ein Gelenk 33 schwenkbar mit den vorgesehenen Horizontalstäben 39 und 40 verbunden ist.

Der Arretierung dieser Bühnenumrandungen 28 und 29 dienen Feststellbolzen 34.

An den Stirnseiten können entsprechende Stäbe 35 eingehängt werden, so daß dadurch die Bühne auf der dem Arbeitsstand 6 abgewandten und auch an der anderen Seite geschützt ist.

Die Oberkante der beiden Bühnenplattformen 16 und 20 können mit der Oberkante des Auslegers 5 flächig fluchtend abschließen (Fig. 4). Selbstverständlich ist es auch möglich, die Bühnenplattformen 16 und 20 so zu gestalten, daß sie mit ihren oberen Kanten die Oberseite des Auslegers 5 übergreifen, so daß dadurch der Ausleger überdeckt ist.

Die Stellzylinder-Kolbenanordnung 21 und 22 ist mit den Zylindern im wesentlichen horizontal liegend angeordnet. Hierbei sind an entsprechenden Tragbalken 36 bzw. 37 taschenartige Aufnahmeräume 38 vorgesehen, in denen die Stellzylinder-Kolbenanordnungen 21 und 22 untergebracht werden können. Hierdurch wird eine raumsparende Anordnung geschaffen, die es ermöglicht, daß die Bühnenanordnung unterhalb des Auslegers 5 untergebracht werden kann und somit in zurückgeklappter Lage (Fig.4) die Arbeit des Auslegers 5 sowohl hinsichtlich der horizontalen Schwenkbewegung wie der vertikalen Hubbewegung überhaupt nicht behindert.

Aus Fig. 4 ist weiterhin erkennbar, daß die Bühne innerhalb des Fahrzeugbegrenzungsprofils »A« angeordnet ist und somit störungslos mitgeführt werden kann.

## Patentansprüche

1. Schienenverfahrbares Arbeitsgerät (1) mit einem die Radsätze (2) tragenden Rahmen (3), einem auf wenigstens einen der Radsätze (2) wirkenden motorischen Antrieb, einem vom Rahmen (3) getragenen, Fahrerstände an beiden Stirnseiten des Rahmens (3) aufnehmenden Aufbau und einem unter Zwischenschalten eines Drehschemels (4) vom Rahmen (3) getragenen, um eine horizontale Achse heb- und senkbaren Auslegers (5), der um eine quer zur Längsachse des Auslegers (5) ausgerichtete Achse schwenkbar einen Kipparm trägt, an dessen anderem Ende um eine quer zu seiner Längsachse ausgerichtete Achse schwenkbar ein Arbeitsstand (6) angeordnet ist, dadurch gekennzeichnet, daß auf dem Dach des Arbeitsgerätes (1) ein Rahmengestell (10) angeordnet ist und seitlich der mittleren Längsachse des Arbeitsgerätes (1) im Bereich des abgesenkten Auslegers (5) zwei Bühnenplattformen (16, 20) vorgesehen sind, die zwischen einer tieferen Ruhe- oder Arbeitsstellung und einer höheren Arbeitsstellung, in der sie gemeinsam eine Arbeitsfläche bilden, durch durch hydraulische oder pneumatische Kolben- zylinderanordnungen (21, 22) betätigte Lenker (14 bzw. 17,12) schwenkbar sind.

2. Schienenverfahrbares Arbeitsgerät nach Anspruch 1, dadurch gekennzeichnet, daß sich die beiden Bühnenplattformen (16 und 20) an den Ausleger (5) anlegen und mit ihrer Oberseite mit der Oberseite des Auslegers fluchten.

3. Schienenverfahrbares Arbeitsgerät nach Anspruch 1, dadurch gekennzeichnet, daß sich die beiden Bühnenplattformen (16 und 20) an den Ausleger (5) anlegen und mit Teilflächen den Ausleger übergreifen.

4. Schienenverfahrbares Arbeitsgerät nach den Ansprüchen 1 bis 3, dadurch gekennzeichnet, daß die Bühnenplattformen (16 und 20) mit ausklappbaren Bühnenumrandungen (28 bzw. 29) versehen sind.

5. Schienenverfahrbares Arbeitsgerät nach Anspruch 4, dadurch gekennzeichnet, daß die Bühnenumrandungen (28 und 29) als Parallelogrammgestänge ausgebildet und von einer zusammengeklappten Ruhestellung in eine hochgeklappte Schutzstellung und zurück führbar sind.

6. Schienenverfahrbares Arbeitsgerät nach den Ansprüchen 4 und 5, dadurch gekennzeichnet, daß die Bühnenumrandungen (28 und 29) in jeder Arbeitsstellung der Bühne hochklappbar sind.

7. Schienenverfahrbares Arbeitsgerät nach Anspruch 1, dadurch gekennzeichnet, daß die Kolben-Zylinderanordnungen (21, 22) im wesentlichen horizontal liegend angeordnet sind.

8. Schienenverfahrbares Arbeitsgerät nach Anspruch 7, dadurch gekennzeichnet, daß jeder Zylinder schwenkbar am Rahmengestell (10) und jede Kolbenstange (23 bzw. 24) schwenkbar an den Lenkern (14, 17) angeordnet ist, die schwenkbar am Rahmengestell und schwenkbar an der Bühnenplattform mittelbar oder unmittelbar angreifen.

9. Schienenverfahrbares Arbeitsgerät nach einem oder mehreren oder vorhergehenden Ansprüche, dadurch gekennzeichnet, daß das Rahmengestell (10) rechteckig ausgebildet ist, wobei die Länge des Rechteckes etwa der Hälfte der Dachlänge des Arbeitsgerätes entspricht.

10. Schienenverfahrbares Arbeitsgerät nach einem oder mehreren der vorhergehenden Ansprüche, dadurch gekennzeichnet, daß das Rahmengestell (10) den über das Dach hinausra- ^{g}enden, oberen Teil des Drehschemels (4) umgreift und sich von dort über das vordere Teil des Daches erstreckt.

11. Schienenverfahrbares Arbeitsgerät nach einem oder mehreren der vorhergehenden Ansprüche, dadurch gekennzeichnet, daß die die Bühnenplattformen (16 und 20) mit dem Rahmen verbindenden Lenker (14 bzw. 17) am vorderen und hinteren Ende sowie in der Mitte des Rahmengestells (10) angeordnet sind.

12. Schienenverfahrbares Arbeitsgerät nach Anspruch 11, gekennzeichnet durch zusätzliche Lenker zwischen den vorderen und mittleren Lenkern, wobei an diesen zusätzlichen Lenkern die Stellzylinder-Kolbenstangen mittelbar angreifen.

13. Schienenverfahrbares Arbeitsgerät nach einem oder mehreren der vorhergehenden Ansprüche, gekennzeichnet durch einen zusätzlichen, mittleren Torsionsstab (25 bzw. 26), der unter Einschalten der zusätzlichen Lenker die vorderen und mittleren Lenker starr verbindet.

14. Schienenverfahrbares Arbeitsgerät nach Anspruch 13, dadurch gekennzeichnet, daß die Stellzylinder-Kolbenstange an dem Torsionsstab angreift.

15. Schienenverfahrbares Arbeitsgerät nach Anspruch 13 und 14, gekennzeichnet durch eine Winkelscheibe (27) zwischen Torsionsstab und Stellzylinder-Kolbenstange.

## Claims

1. Working appliance (1) movable on rails, with a frame (3) carrying the wheel sets (2), with a motor drive acting on at least one of the wheel sets (2), with a structure supported by the frame (3) and accommodating driver stands on the two end faces of the frame (3), and with a jib (5) which is supported by the frame (3), with a swivelling bolster (4) interposed, and can be raised and lowered about a horizontal axis and which supports, pivotably about an axis aligned transversely to the longitudinal axis of the jib (5), a tilting arm, at the other end of which a working stand (6) is arranged pivotably about an axis aligned transversely to the longitudinal axis of said tilting arm, characterised in that a frame mounting (10) is arranged on the roof of the working appliance (1), and laterally of the centre longitudinal axis of the working appliance (1), in the region of the lowered jib (5), there are two stage platforms (16, 20) which are pivotable between a lower position of rest or working position and a higher working position, in which they form together a working surface, by means of guide rods (14 and 17, 12 respectively) actuated by hydraulic or pneumatic piston/cylinder arrangements (21, 22).

2. Working appliance movable an rails according to Claim 1, characterised in that the two stage platforms (16 and 20) rest against the jib (5), and their top sides are aligned with the top side of the jib.

3. Working appliance movable on rails according to Claim 1, characterised in that the two stage platforms (16 and 20) rest against the jib (5) and overlap the jib by means of partial surfaces.

4. Working appliance movable on rails according to Claims 1 to 3, characterised in that the stage platforms (16 and 20) are provided with swing-out stage borders (28 and 29 respectively).

5. Working appliance movable on rails according to Claim 4, characterised in that the stage borders (28 and 29) are designed as parallelogram rods and can be moved from a swung-together position of rest into a swung-up protection position and back again.

6. Working appliance movable on rails according to Claims 4 and 5, characterised in that the stage borders (28 and 29) can be swung up in any working position of the stage.

7. Working appliance movable on rails according to Claim 1, characterised in that the piston/cylinder arrangements (21, 22) are provided to lie essentially horizontally.

8. Working appliance movable on rails according to Claim 7, characterised in that each cylinder is arranged pivotably on the frame mounting (10) and each piston rod (23 and 24 respectively) is arranged pivotably on the guide rods (14, 17) which indirectly or directly engage pivotably on the frame mounting and pivotably on the stage platform.

9. Working appliance movable on rails according to one or more of the preceding claims, characterised in that the frame mounting (10) is made rectangular, the length of the rectangle corresponding approximately to half the roof length of the working appliance.

10. Working appliance movable on rails according to one or more of the preceding claims, characterised in that the frame mounting (10) engages round the upper part of the swivelling bolster (4) projecting above the roof and extends from there over the front part of the roof.

11. Working appliance movable on rails according to one or more of the preceding claims, characterised in that the guide rods (14 and 17 respectively) connecting the stage platforms (16 and 20) to the frame are arranged at the front and rear ends and in the centre of the frame mounting (10).

12. Working appliance movable on rails according to Claim 11, characterised by additional guide rods between the front and central guide rods, the servo-cylinder piston rods engaging indirectly on these additional guide rods.

13. Working appliance movable on rails according to one or more of the preceding claims, characterised by an additional central torsion bar (25 and 26 respectively) which connects the front and central guide rods rigidly, when the additional guide rods are included.

14. Working appliance movable on rails according to Claim 13, characterised in that the servo-cylinder piston rod engages on the torsion bar.

15. Working appliance movable on rails according to Claims 13 and 14, characterised by an angled disc (27) between the torsion bar and the servo-cylinder piston rod.

## Revendications

1. Appareil de travail (1) mobile sur rails comprenant un châssis (3) comportant des jeux de roues (2), des moyens moteurs entraînant au moins l'un des jeux de roues (2), une structure supportée par le châssis (3) présentant sur les deux côtés frontaux du châssis (3) des postes pour le conducteur et une flèche (5) supportée par le châssis (3) par l'intermédiaire d'une potence pivotante sous-jacente (4) et orientable et relevable autour d'un axe horizontal, ladite flèche supportant à pivotement autour d'un axe transversal à l'axe longitudinal de la flèche un bras basculant à l'autre extrémité duquel un poste de travail (6) est monté à pivotement autour d'un axe transversal à son axe longitudinal, caractérisé en ce que sur le toit de l'appareil (1) est disposée une ossature à cadre (10) et sont prévues latéralement à l'axe longitudinal médian de l'appareil (1) au niveau de la flèche (5) abaissée deux plates-Formes de scène (16, 20) qui sont orientables entre une position basse de repos ou de travail et une position élevée de travail à laquelle elles forment ensemble une surface de travail, grâce à des leviers (14 et 17, 12) actionnés par des moyens à cylindre et piston hydrauliques ou pneumatiques (21, 22).

2. Appareil de travail mobile sur rails selon la revendication 1, caractérisé en ce que les deux plates-formes (16 et 20) s'appliquent au niveau de la flèche (5) et s'alignent par leur bord supérieur avec celui de la flèche.

3. Apparail de travail mobile sur rails selon la revendication 1, caractérisé en ce que les deux plates-formes (16 et 20) s'appliquent au niveau de la flèche (5) et surplombent en partie des surfaces de la flèche.

4. Apparail de travail mobile sur rails selon l'une des revendications 1 à 3, caractérisé en ce que les plates-formes (16 et 20) sont munis de garde-corps de scène escamotables (28 et 29).

5. Apparail de travail mobile sur rails selon la revendication 4, caractérisé en ce que les garde-corps (28 et 29) sont formés comme des tringleries en parallélogramme et peuvent passer d'une position de repos rabattue à une position de protection relevée et inversement.

6. Appareil de travail mobile sur rails selon les revendications 4 et 5, caractérisé en ce que les garde-corps (28 et 29) sont relevables à chaque position de travail de la scène.

7. Apparail de travail mobile sur rails selon la revendication 1, caractérisé en ce que les moyens à cylindre et piston (21, 22) sont disposés sensiblement à l'horizontale.

8. Appareil de travail mobile sur rails selon la revendication 7, caracterisé en ce que chaque cylindre est orientable par rapport à l'ossature à cadre (10) et chaque tige de piston (23 et 24) est orientable par rapport à des leviers (14, 17) qui coopèrent à pivotement indirectement ou directement par rapport à l'ossature à cadre et aux plates-formes.

9. Appareil de travail mobile sur rails selon l'une ou plusieurs des revendications précédentes, caractérisé en ce que l'ossature à cadre (10) est conformée en rectangle, la longueur de rectangle étant sensiblement égale à la moitié de la longueur du toit de l'appareil.

10. Appareil de travail mobile sur rails selon l'une ou plusieurs des revendications précédentes, caractérisé en ce que l'ossature à cadre (10) entoure la partie supérieure de la potence (4) s'élevant audessus du toit et s'étend à partir de là au-dessus de la partie avant du toit.

11. Appareil de travail mobile sur rails selon l'une ou plusieurs des revendications précédentes, caractérisé en ce que les leviers (14 et 17) reliant les plates-formes (16 et 20) au cadre sont disposés aux extrémités avant et arrière ainsi qu'au milieu de l'ossature à cadre (10).

12. Appareil de travail mobile sur rails selon la revendication 11, caractérisé par des leviers supplémentaires entre les leviers avant et médians, les tiges de piston de cylindre de réglage coopérant indirectement avec ces leviers supplémentaires.

13. Appareil de travail mobile sur rails selon l'une ou plusieurs des revendications précédentes, caractérisé par une barre de torsion médiane supplémentaire (25 ou 26) qui relie rigidement les leviers avant et médian par l'intermédiaire de leviers supplémentaires.

14. Appareil de travail mobile sur rails selon la revendication 13, caractérisé en ce que la tige de piston de cylindre de réglage coopère avec la barre de torsion.

15. Appareil de travail mobile sur rails selon les revendications 13 et 14, caractérisé par un disque d'angle (27)entre la barre de torsion et la tige de piston de cylindre de réglage.
